# EUROPÄISCHE PATENTSCHRIFT

(11) **EP 0 314 610 B1**
(45) Veröffentlichungstag und Bekanntmachung des Hinweises auf die Patenterteilung: **05.01.1994**
(21) Anmeldenummer: 88730234.7
(22) Anmeldetag: 26.10.1988
(51) Int. Cl.: F23N 5/20

(54) **Feuerungsautomat**
Burner automat
Automate à brûleur

(30) Priorität: 27.10.1987 DE 3736385; 11.02.1988 DE 3804476; 27.02.1988 DE 3806615; 04.05.1988 DE 3815149
(43) Veröffentlichungstag der Anmeldung: 03.05.1989
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant B.V., 1105 BJ Amsterdam (NL); Vaillant GmbH, 8953 Dietikon 1 (CH)
(72) Erfinder: Hangauer, Wilfried, Dr., D-5609 Hückeswagen (DE); Schumacher, Michael, D-5272 Wipperfürth (DE); Wittler, Michael, D-4600 Dortmund 1 (DE)
(74) Vertreter: Heim, Johann-Ludwig, Dipl.-Ing.

(56) Entgegenhaltungen:
- EP-A- 0 109 696
- CH-A- 543 121
- DE-A- 2 137 186
- DE-A- 2 428 011
- DE-B- 2 222 258

## Beschreibung

Die vorliegende Erfindung bezieht sich auf einen Feuerungsautomaten mit einem im Zuge einer Speiseleitung für einen Magneten eines Brennstoffventils liegenden Schalter, einem Eingang für ein Wärmeanforderungssignal, einer Flammenüberwachungsschaltung, einem ersten Zeitglied für die Sicherheitszeit und einem bistabilen Relais mit zwei Wicklungen und einem Hilfsrelais, die beide wenigstens einen Kontakt aufweisen, wobei ein Anzugsstrompfad für das Hilfsrelais vorgesehen ist, und wobei das bistabile Relais bei einer Störung den einen der bistabilen Zustände einnimmt und die Wärmequelle abschaltet.

Ein Feuerungsautomat dieser Art ist aus der DE-OS 2 137 186 bekannt. Das bistabile Relais kann bestimmungsgemäß zwei stabile Zustände einnehmen. Die in einer Vielzahl von Ländern bestehende Forderung, die Schaltung des Feuerungsautomaten eigensicher aufzubauen, läßt sich mittels eines selbsthaltenden, von der Stromversorgung unabhängigen bistabilen Relais auf einfache Weise realisieren.

Das bistabile Relais hat die Aufgabe, den Störungsfall, das heißt das Abschalten der vom Feuerungsautomaten überwachten Wärmequelle mit einem der beiden bistabilen Zustände zu speichern, während der andere Zustand der Freigabe der Wärmequelle dient. Kann der erste Zustand als Folge eines Defektes nicht eingenommen werden, so kann es vorkommen, daß der Feuerungsautomat die Wärmequelle nicht mehr abschalten kann.

Um diesem gefährlichen Zustand vorzubeugen, wurde gemäß der DE-AS 2 222 258 vorgeschlagen, die Funktionsfähigkeit eines Sicherheits-Zeitgliedes zu überprüfen, in dem mittels eines gesonderten Impulsgebers Störungssimulationsimpulse erzeugt werden und erst nach der Feststellung des ordnungsgemäßen Arbeitens des Sicherheitszeitgliedes der eigentliche Inbetriebsetzungsvorgang einer Brenneranlage beginnt. Nachteilig ist vor allem der erhebliche schaltungstechnische Aufwand, insbesondere hinsichtlich der Erzeugung der Störungssimulationsimpulse.

Der vorliegenden Erfindung liegt daher die Aufgabe zugrunde, das Arbeiten des bistabilen Relais auf schaltungstechnisch einfache Weise vor der Inbetriebnahme der Wärmequelle regelmäßig zu überwachen, wobei Eigensicherheit nach wie vor gegeben sein muß.

Die Lösung der Aufgabe besteht erfindungsgemäß darin, daß bei einem Feuerungsautomaten der oben angegebenen Gattung der Schalter als Kontakt des Hilfsrelais ausgebildet ist, der Anzugsstrompfad einen ersten Kondensator enthält, das Hilfsrelais einen Selbsthaltepfad aufweist und das bistabile Relais einen ersten Kontakt im Anzugspfad des Hilfsrelais und einen zweiten in geöffnetem Zustand einen Störzustand bewirkenden Kontakt im Selbsthaltepfad des Hilfsrelais aufweist und daß in den Zuleitungen zu den Wicklungen des bistabilen Relais ein erster und ein zweiter Betätigungsschalter angeordnet sind, wobei der erste Betätigungsschalter von einem zweiten Zeitglied kurzzeitig beim Erscheinen eines Signals am Wärmeanforderungseingang betätigt ist, so daß die eine Wicklung des bistabilen Relais an Betriebsspannung gelegt ist und das bistabile Relais in die dem Störzustand entsprechende Lage geht, und daß der zweite Betätigungsschalter einen zuvor geladenen zweiten Kondensator nach Ablauf der Zeit des zweiten Zeitgliedes an die andere Wicklung des bistabilen Relais legt zum Umstellen des bistabilen Relais in den Freigabezustand.

Mit dieser Ausgestaltung gelingt es, das bistabile Relais vor der Freigabe des Brennstoffventils beide Zustände einnehmen zu lassen. Erst wenn das Relais beide Zustände hat einnehmen können, gibt der Feuerungsautomat die Brennstoffversorgung frei.

Weitere Ausgestaltungen und besonders vorteilhafte Weiterbildungen der Erfindung gehen aus den Unteransprüchen sowie aus der nachfolgenden Beschreibung hervor, die ein Ausführungsbeispiel der Erfindung anhand der Figuren näher erläutert.

Es zeigen:
Figur 1 eine erste Variante der Schaltung des Feuerungsautomaten,
Figur 2 eine zweite Variante,
Figur 3 eine dritte Variante und
Figur 4 eine vierte Variante,
Figur 5 eine fünfte Variante.

In allen fünf Figuren bedeuten gleiche Bezugszeichen jeweils die gleichen Einzelheiten.

Eine Heizungsanlage 1 gemäß Figur 1 besteht aus einem Wasserumlauf 2, der von einer Wärmequelle 3 gespeist wird. Letztere besteht im wesentlichen aus einem Wärmetauscher 4 und einem Brenner 5, der über eine Gaszuleitung 6 mit Brennstoff versorgt ist, in der ein Magnetventil 7 angeordnet ist, das von einer Spule 8 erregbar ist. Die Spule 8 wird von einem Feuerungsautomaten 9 beherrscht. Die Schaltung dieses Feuerungsautomaten liegt mit einer Leitung 10 an der Betriebsspannung + U_{B}. Der andere Anschluß der Speisespannung ist Masse 11. Die Leitung 10 ist mit einer ersten Verzweigung 12 verbunden, in der ein Wärmeanforderungsschalter 13 vorgesehen ist. Über diesen Schalter ist die Leitung 10 mit einer Verzweigung 14 verbunden, die über einen Widerstand 15 mit Masse 11 verbunden ist. Eine weitere Leitung 16 verbindet die Leitung 10 mit einem Speisespannungsanschluß einer Flammenüberwachungsschaltung 17, an deren Eingang 18 ein Ionisationsflammenfühler 19 angeschlossen ist, der dem Brenner 5 zugeordnet ist. Der Ausgang 20 der Flammenüberwachungsschaltung bildet den einen Eingang, eine von einer Leitung 21 zwischen dem Verbindungspunkt 14 und dem Widerstand 15 ausgehende Leitung 22 den zweiten Eingang eines Und-Gliedes 23, dessen Ausgang 24 den Eingang eines ersten Zeitgliedes 25 bildet. Ein Ausgang 26 des Zeitgliedes 25 ist über einen Widerstand 27 an die Basis 28 eines ersten Transistors 29 gelegt, dessen Kollektor 30 über eine Relaisspule 31 eines Relais mit Masse 11 verbunden ist. Der Emitter 32 des Transistors 29 ist mit der Leitung 10 verbunden. An die Leitung 10 ist bei einer Abzweigung 33 der Emitter 34 eines zweiten Transistors 35 angeschlossen, dessen Kollektor 36 mit der Basis 28 des ersten Transistors 29 verbunden ist. Angesteuert wird die Basis 37 des Transistors 35 über einen Widerstand 38 von einem zweiten Zeitglied 39, in dessen Eingang 40 eine Kollektor-Emitterstrecke eines dritten Transistors 41 vorgesehen ist. Der Emitter ist hierbei mit der Leitung 10 verbunden, der Kollektor mit einer Abzweigung 42 im Zuge des Eingangs 40. Von der Abzweigung 42 wird also nicht nur der Eingang 40, sondern über eine in Durchlaßrichtung geschaltete Diode 43 ein Widerstand 44 gespeist, dessen von der Diode abgewandtes Ende mit einem Kontaktstück 45 eines Umschaltkontakts 46 verbunden ist, der von der Spule 31 des Relais bestätigt wird. Die Wurzel 47 des Umschaltekontakts 46 ist über einen Kondensator 48 an Masse gelegt. Das andere Kontaktstück 49 des Umschaltkontakts 46 ist über eine Leitung 50 mit einer ersten Wicklung 51 eines bistabilen Relais 52 verbunden, das als Remanenzrelais aufgebaut ist. Seine zweite Wicklung 53 ist über eine Kollektor-Emitterstrecke eines vierten Transistors 54 mit einem Verzweigungspunkt 55 verbunden, der über eine Leitung 56 mit der Verzweigung 14 verbunden ist. Die dem Transistor 54 beziehungsweise der Leitung 50 abgewandten Anschlüsse der Spulen 51 und 53 des bistabilen Relais 52 sind galvanisch verbunden und über eine Leitung 57 an Masse gelegt. Die Basis 58 des Transistors 54 ist über eine mit einem Widerstand 59 versehene Leitung 60 mit einer Verzweigungsstelle 61 verbunden, die zwischen der Relaisspule 31 und dem Kollektor 30 des ersten Transistors 29 angeordnet ist.

Die Basis 62 des Transistors 41 ist über eine mit einem Widerstand 63 versehene Leitung 64 mit einer Verzweigung 65 im Zuge der Leitung 56 verbunden, die sich über die Verzweigung 55 hinaus fortsetzt, und zwar über einen einpoligen Kontakt 66, der vom bistabilen Relais 52 betätigt wird und der zwischen den Verzweigungen 55 und 65 angeordnet ist. Im Zuge der Leitung 56 liegt in Serie mit dem Kontakt 66 ein Arbeitskontakt 67 eines Hilfsrelais 68, dessen Spule 69 mit der einen Seite an Masse 11 und mit der zweiten Seite mit einer Leitung 70 verbunden ist, die über einen Widerstand 71 in einer Verzweigung 72 mit der Leitung 56 verbunden ist, und zwar zwischen dem Arbeitskontakt 67 und der Spule 8, die gleichermaßen mit der Leitung 56 verbunden ist und auf ihrer anderen Seite mittels einer Leitung 73 mit Masse 11 verbunden ist. In der Leitung 70 ist eine Verzweigung 74 angeordnet, die zu einem Kontaktstück 75 eines Umschaltkontakts 76 führt, der dem bistabilen Relais 52 zugeordnet ist. Die Wurzel 77 dieses Umschaltekontakts ist über einen weiteren Kondensator 78 mit Masse 11 verbunden. Das zweite Kontaktstück 79 des Umschaltkontakts ist mit einer mit einem Widerstand 80 versehenen Leitung 81 verbunden, die zu einer Verzweigung 82 führt, die in der Leitung 20 angeordnet ist, und zwar zwischen dem Ausgang der Flammenüberwachungsschaltung und dem einen Eingang des Und-Gliedes 23.

Im Zuge des Wasserumlaufs 2 ist unmittelbar hinter dem Wärmetauscher 4 ein Temperaturfühler 83 angeordnet, der über eine Leitung 84 mit einem Regler 85 verbunden ist, der den Kontakt 13 beherrscht.

### Die beschriebene Schaltung arbeitet wie folgt:

Es ist der normale Ruhezustand dargestellt, das heißt, es liegt keine Wärmeanforderung und keine Störabschaltung vor. Das Ventil 7/8 ist geschlossen, der Brenner flammenlos, der Schalter 13 geöffnet. Weiterhin gilt, daß der Kontakt 66 geschlossen und der Kontakt 67 offen ist. Der Transistor 41 ist leitend, da er über den Widerstand 15 und den Kontakt 66 sowie den Widerstand 63 angesteuert wird. Damit liegt das Potential + U_{B} am Verzweigungspunkt 42. Der Flammenfühler 19 meldet kein Signal, so daß am Ausgang 20 der Flammenüberwachungsschaltung ein positives Spannungssignal vorliegt. Bei Vorhandensein einer Flamme wäre das Potential am Ausgang des Flammenwächters Null Volt. Das Und-Glied 23 ist gesperrt infolge unterschiedlicher Polaritäten an seinen Eingängen, das heißt, das Zeitglied 25 gibt am Ausgang 20 das Signal Null Volt ab. Das Zeitglied 39 liegt über den Transistor 41 an Betriebsspannung und steuert über den Widerstand 38 den Transistor 35 an, so daß dieser leitend wird. Dieser sperrt seinerseits den Transistor 29. Der Transistor 54 ist infolge Öffnens des Kontakts 13 ebenfalls gesperrt. Das Relais 31 ist stromlos, das Relais 68 gleichermaßen. Damit liegt der Kontakt 46 in der gezeichneten Stellung. Damit wird der Kondensator 48 mit dem Widerstand 44 geladen.

Wird nun infolge einer Wärmeanforderung der Schalter 13 geschlossen, so geschieht zweierlei. Einmal erscheint am Eingang 22 des Und-Gliedes 23 positives Potential, so daß das Und-Glied 23 durchschaltet und das Zeitglied 25 startet. Das Ausgangssignal am Ausgang 26 des Zeitgliedes 25 ändert sich für die Dauer dieser Zeit nicht, es bleibt für diese Zeit auf dem Potential Null Volt. Über die Leitung 56, den Kontakt 66 und den Widerstand 63 gelangt positives Potential auf die Basis 62 des Transistors 41, der gesperrt wird. Damit startet das Zeitglied 39, das die Basis 37 des Transistors 35 für die eingestellte Zeit auf dem gleichen Potential beläßt und den Transistor leitend hält. Die Zeit des Zeitgliedes 25 ist größer als die des Zeitgliedes 39. Damit bleibt für die Zeit des Zeitgliedes 39 der Transistor 29 gesperrt. Gleichzeitig liegt aber auch Spannung über die Verzweigung 55 am Transistor 54, der über den Widerstand 59 in Verbindung mit der Relaisspule 31 Masseansteuerung bekommt. Der Stromfluß reicht aber nicht aus, um das Relais 31 anziehen zu lassen. Er reicht jedoch zur Ansteuerung des Transistors 54 aus. Damit liegt die Spule 53 des bistabilen Relais 52 an Betriebsspannung und das Relais zieht an. Hierbei wird der Kontakt 66 geöffnet und der Kontakt 76 umgeschaltet. Das Öffnen des Kontakts 66 wirkt sich nicht aus, da der Kontakt 67 ohnehin geöffnet und der Transistor 41 schon vorher gesperrt war. Da der Ausgang 20 der Flammenüberwachungsschaltung positives Potential führt, wird über den Widerstand 80 und den umgeschalteten Umschaltkontakt 76 der Kondensator 78 geladen. Nach Ablauf des Zeitglieds 39 wird der Schaltzustand der beiden Transistoren 29 und 35 gegenläufig geändert, so daß die Spule des Relais 31 an Betriebsspannung gelegt wird. Gleichzeitig wird dem Transistor 54 die Ansteuerung entzogen, so daß dieser sperrt. Das Anziehen des Relais 31 hat ein Umschalten des Kontakts 46 zur Folge, womit die Ladung des Kondensators 48 unterbrochen wird und der Kondensator nunmehr über die Leitung 50 auf die Wicklung 51 des bistabilen Relais 52 geschaltet wird. Da der Transistor 54 kurz zuvor gesperrt wurde, ist die Wicklung 53 des Relais mittlerweile stromlos. Das bedeutet, daß das bistabile Relais umgeschaltet wird, so daß seine Kontakte 66 und 76 wieder in den gezeichneten Zustand zurückgehen.

Nach Ablauf der Kondensatorentladung sind beide Wicklungen 51 und 53 des bistabilen Relais 52 stromlos.

Für die Zeitverhältnisse gilt, daß die Entladung des Kondensators 48 zuzüglich der Ablaufzeit des Zeitgliedes 39 kürzer sind als die Ablaufzeit des Zeitgliedes 25, andererseits muß eine ausreichende Ladung des Kondensators 78 vor Ablauf der Zeit des Zeitgliedes 39 erfolgt sein. Für das Entladen des Kondensators 48 gilt hierbei, daß das bistabile Relais zum Abfallen gebracht werden muß, während der ausreichende Ladezustand des Kondensators 78 so definiert wird, daß der Ladezustand ausreichen muß, um das Relais 68 anzuziehen. Das Abfallen des bistabilen Relais 52 über die Entladung des Kondensators 48 bewirkt ein Umschalten des Umschaltkontakts 76, womit der Kondensator 78 von seiner Ladespannung getrennt wird und auf die Spule 69 des Relais 68 geschaltet wird. Damit zieht das Relais 68 an und schließt den Kontakt 67. Der Kontakt 67 bewirkt einmal eine Selbsthaltung des Relais über den Widerstand 71, zum zweiten ein Öffnen des Magnetventils 7/8. Damit wird der Brenner 5 über die Leitung 6 mit Gas versorgt. Das austretende Gas wird gezündet und die entstehende Flamme vom Fühler 19 gefühlt und der Flammenüberwachungsschaltung 17 gemeldet. Diese ändert am Ausgang 20 ihr Potential in Null Volt, so daß das Und-Glied 23 sperrt. Damit ändert sich am Schaltzustand der Transistoren 29 und 35 nichts, der Transistor 29 bleibt leitend, die Spule 31 erregt. Dieser Zustand bleibt jetzt erhalten, bis entweder der Wärmeanforderungsschalter 13 wieder geöffnet wird oder die Flamme erlischt. In diesem Fall wird der Ausgang 20 der Flammenüberwachungsschaltung 17 wieder spannungsführend, so daß das Und-Glied wieder durchschaltet, wodurch der Ausgang 24 wieder Spannung führt, worauf das Zeitglied 25 erneut startet. Ändert sich dieser Zustand vor Ablauf des Zeitglieds 25 nicht, so wird der Transistor 29 gesperrt. Damit fällt das Relais 31 ab, der Kontakt 46 wird umgeschaltet. Gleichzeitig wird der Transistor 54 wieder eingeschaltet, so daß die Wicklung 53 des bistabilen Relais 52 spannungsführend wird. Damit wird der Kontakt 66 geöffnet, und das Magnetventil 7/8 schließt. Gleichzeitig wird die Selbsthaltung des Relais 68 aufgehoben, womit der Kontakt 67 auch öffnet. Der Kontakt 76 wird umgeschaltet. In diesem Zustand befindet sich der Feuerungsautomat als Folge einer Störabschaltung. Da die Kontakte 66 und 67 geöffnet sind, ist die Basis des Transistors 41 spannungsfrei der Transistor 41 sperrt. Damit können weder das Zeitglied 39 erregt werden noch kann der Kondensator 48 geladen werden. Dieser Zustand kann durch Öffnen des Wärmeanforderungsschalters und erneutem Schließen nicht geändert werden. Auch durch Netzspannungsausfall ändert sich dieser Zustand nicht.

Zur Behebung dieser Störabschaltung ist eine nicht dargestellte Störentriegelung vorhanden, mit der kurzzeitig die Leitung 50 an + U_{B} gelegt wird. Dies kann über einen Taster oder über eine Kondensatorentladung geschehen.

Der weiterhin mögliche Fall, daß beim Starten der brennstoffbeheizten Wärmequelle keine Flamme auftritt, bewirkt ebenfalls ein Wiederabschalten des Magnetventils 7/8 nach Ablauf der Sicherheitszeit, vorgegeben durch das Zeitglied 25.

Beim Ausführungsbeispiel gemäß Figur 2 liegen die wesentlichen Unterschiede in der anderen Kontaktanordnung und Kontaktschaltung sowohl des bistabilen Relais wie auch des Hilfsrelais. Weiterhin ist das Relais 31 entfallen, und die Ansteuerung des Feuerungsautomaten hat sich geändert. Hieraus ergeben sich weitere Modifikationen.

So liegen zunächst einmal die Leitungen 10 und 11 wieder an Betriebsspannung U_{B}, der Wärmeanforderungsschalter 13 ist durch einen gleichwirkenden Transistor ersetzt. Dieser Transistor ist außen über einen Schalter 90 steuerbar. Dies kann ein Schalter sein, der von einem Ist-Wert der Vorlauftemperatur, Raumtemperatur oder Hauptwasserspeicher-Temperatur abhängt. Dieser Schalter 90 ist an Buchsen 91 und 92 angeschlossen, wobei die Buchse 92 mit einer Leitung 93 verbunden ist, die über einen Widerstand 94 mit der Basis 95 des Transistors 13 verbunden ist. Insofern ist der Transistor 13 als Wärmeanforderungsschalter nach wie vor anzusprechen. Der Emitter 96 des Transistors 13 ist mit dem Verzweigungspunkt 12, der Kollektor 97 mit dem Verzweigungspunkt 14 verbunden, der im Zuge der Leitung 56 liegt, die über den Verzweigungspunkt 55 zum Kontakt 67 des Hilfsrelais 68 führt. Der Kontakt 66, der zwischen dem Verzweigungspunkt 55 und dem Kontakt 67 liegt, ist in diesem Ausführungsbeispiel entfallen. Dieser Kontakt dient dazu, den Selbsthaltepfad des Hilfsrelais 68 zu unterbrechen. Das Zeitglied 25 aus Figur 1 besteht im Ausführungsbeispiel der Figur 2 aus einem Kondensator 98 und den Widerständen 27 und 99, wobei der Widerstand 99 mit dem Verzweigungspunkt 14 verbunden ist und an seinem anderen Ende an einem weiteren Verzweigungspunkt 100 angeschlossen ist, der über eine in Durchlaßrichtung gepolte Diode 101 mit dem Verzweigungspunkt 82 der Leitung 81 verbunden ist. Der Kondensator 98 ist an die Leitung 10 angeschlossen, sein anderes Ende ist galvanisch mit dem Verzweigungspunkt 100 verbunden, und zwar im Zuge der Leitung 26. Dieses Zeitglied 25 entspricht dem Sicherheitszeitglied. Es ist ein zweites Zeitglied 39 vorhanden, das aus einem Kondensator 102 und den Widerständen 38 und 103 besteht, wobei der Widerstand 103 an die Leitung 10 angeschlossen ist, während der Kondensator 102 an seinem dem Widerstand abgewandten Ende an Masse 11 liegt. Parallel zum Kondensator 102 liegt die KollektorEmitter-Strecke eines Transistors 104, dessen Basis 105 über einen Widerstand 106 mit einem Verzweigungspunkt 107 verbunden ist, von dem eine Leitung 108 abgeht, in der der Widerstand 44 und die Diode 43 angeordnet sind, wobei letztere in Durchlaßrichtung auf den Kondensator 48 geschaltet ist. Der Verzweigungspunkt 107 ist mit der Leitung 10 über die Kollektor-Emitter-Strecke des Transistors 41 verbunden.

Der Widerstand 15 existiert in dem Ausführungsbeispiel nach Figur 2 nicht mehr. Seine Funktion, den Verbindungspunkt 14 mit Masse 11 zu verbinden, wird im Ausführungsbeispiel der Figur 2 über die Reihenschaltung der Kollektor-Emitter-Strecke des Transistors 54 und die Wicklung 53 des bistabilen Relais 52 sichergestellt.

Das Relais 31 existiert in dem Ausführungsbeispiel der Figur 2 nicht. Es ist ersetzt worden durch drei Transistoren 109, 110 und 111, wobei die Basis 112 des Transistors 109 über einen Widerstand 113 und einen weiteren Widerstand 114 mit Masse 11 verbunden ist. Der Verbindungspunkt 115 zwischen den Widerständen 113 und 114 ist an den Kollektor 30 des Transistors 29 angeschlossen. Der Kollektor 116 des Transistors 109 ist über einen Widerstand 117 mit der Basis 118 eines Transistors 110 verbunden, dessen Emitter an Masse 11 liegt. Der Kollektor dieses Transistors 110 ist mit dem Verbindungspunkt 61 verbunden, der über die Leitung 60 und den Widerstand 59 an die Basis 58 eines Transistors 54 gelegt ist, wobei der Verbindungspunkt 61 weiterhin über einen Widerstand 119 mit der Basis 120 eines Transistors 111 verbunden ist, dessen Emitter mit der Leitung 108 verbunden ist, und zwar zwischen der Diode 43 und dem Kondensator 48. Die Emitter der Transistoren 29, 35 und 109 sind zusammengeschaltet und mit dem Verbindungspunkt 33 verbunden, der seinerseits über einen Widerstand 136 an die Leitung 10 angeschlossen ist.

Der Kollektor 121 des Transistors 111 ist über einen Widerstand 122 mit Masse 11 verbunden. Der Verbindungspunkt 123 zwischen dem Kollektor 121 und dem Widerstand 122 ist mit der Basis 124 eines weiteren Transistors 125 verbunden, der den Umschaltkontakt 46 des Relais 31 aus dem Ausführungsbeispiel der Figur 1 ersetzt. Der Emitter dieses Transistors ist mit der Leitung 108 verbunden, und zwar wiederum zwischen Diode 43 und Kondensator 48. Der Kollektor dieses Transistors 125 ist mit der Leitung 50 verbunden und somit mit der Wicklung 51 des bistabilen Relais 52. Die Leitung 50 führt zu einem Entstörtaster 126, der zwei Kontakte 127 und 128 aufweist, wobei die Leitung 50 mit dem Kontakt 127 verbunden ist. Der Kontakt 128 ist über einen Widerstand 129 mit der Leitung 10 verbunden. Die Wurzel des Tasters und damit das Betätigungsglied 130 ist mit einem Kondensator 131 verbunden, dessen anderes Ende an Masse 11 liegt. Die Leitung 10 führt zu einem Widerstand 132, der zu einem Kontakt 133 eines Umschalters führt. Der zweite Kontakt 134 des Umschalters ist mit der Spule 69 des Hilfsrelais 68 verbunden. Die Wurzel 135 dieses Kontakts ist mit der Leitung 11 verbunden, der Kontakt wird vom bistabilen Relais 52 betätigt. Zwischen dem Widerstand 132 und dem Kontaktstück 133 ist eine Störmeldediode 136 angeordnet. Das Ausführungsbeispiel hat folgende Funktion:
Es ist der Ruhezustand dargestellt. Der Wärmeanforderungsschalter 90 ist geöffnet. Da der elektronische Schalter 13 über den Widerstand 94 nicht angesteuert wird, ist er damit ebenfalls geöffnet. Der Verbindungspunkt 14 besitzt daher Massepotential. Über den Widerstand 99 ist der Verbindungspunkt 100 ebenfalls auf Massepotential der Kondensator 98 des Zeitglieds 25 ist somit aufgeladen.

Über den Widerstand 63 wird die Basis 62 des Transistors 41 angesteuert, dessen Kollektor-Emitter-Strecke leitend wird und den Verbindungspunkt 107 mit Plus-Potential verbindet. Gleichzeitig wird über den Widerstand 106 der Transistor 104 angesteuert, dessen Kollektor-Emitter-Strecke den Kondensator 102 des Zeitglieds 39 kurzschließt. Weiterhin angesteuert wird über den Widerstand 38 der Transistor 35, der seinerseits den Transistor 29 sperrt. Damit wird die Ansteuerung des Transistors 109 über die Widerstände 113 und 114 freigegeben. In der Folge werden weiterhin über den Widerstand 117 der Transistor 110 und über den Widerstand 119 der Transistor 111 angesteuert. Nichtleitend sind die Transistoren 54 und 125, ersterer aufgrund der durch den Schalter 13 unterborchenen Spannungsversorgung vom Verzweigungspunkt 12 zum Verzweigungspunkt 55, letzterer aufgrund mangelnder Ansteuerung als Folge der leitenden Kollektor-Emitter-Strecke des Transistors 111. Somit sind beide Wicklungen 51, 53 des bistabilen Relais 52 stromlos. Vom Pluspotential des Verzweigungspunktes 107 ist der Kondensator 48 über die Leitung 108, den Widerstand 44 sowie die Diode 43 aufgeladen. Dabei ist vorausgesetzt, daß die Werte der Widerstände 119 und 122 groß sind gegenüber dem Wert des Widerstandes 44. Die Relaisspule 69 des Hilfsrelais 68 ist stromlos, der Kontakt 67 geöffnet. Damit ist die Spule 8 des Gasmagnetventils 7 ebenfalls stromlos, das Ventil geschlossen und die Brennstoffzufuhr zum Brenner unterbrochen. Die Flammenüberwachungsschaltung 17 meldet das Fehlen von Flammen durch ein positives Spannungssignal am Ausgang 20.

Wird nun infolge einer Wärmeanforderung der Schalter 90 geschlossen, so erfolgt eine Ansteuerung des Schalters 13, der die Leitung 56 und damit die Verzweigungspunkte 14 und 55 mit positivem Potential verbindet. In der Folge geschieht dreierlei. Einmal beginnt die Entladung des Kondensators 98 über die Widerstände 99 und 27. Über den Widerstand 63 wird zweitens positives Signal auf die Basis 62 des Transistors 41 geschaltet, der gesperrt wird. Damit wird der Transistor 104 ebenfalls gesperrt, das Zeitglied 39 startet, das die Basis 37 des Transistors 35 für eine bestimmte Zeit weiterhin ansteuert. Drittens schließlich wird über den Widerstand 59 der Transistor 54 angesteuert, der somit die Wicklung 53 des bistabilen Relais 52 an Betriebsspannung legt. Das Relais 52 zieht an und betätigt die Umschaltkontakte 76 und 135, die die nicht dargestellte Lage einnehmen. Über den nun geschalteten Kontakt 79, den Widerstand 80 und die Leitung 81 wird der Kondensator 78 vom Ausgang des Flammenwächters 20 aufgeladen. Nach Ablauf der Zeit des Zeitgliedes 39 endet die Ansteuerung des Transistors 35, der nun seinerseits den Tansistor 29 zur Ansteuerung freigibt. Wie bereits dargestellt, ist die Zeit des Zeitgliedes 25 größer als die des Zeitgliedes 39. Über die aus den Transistoren 32, 109, 110 und 111 und den Widerständen 59, 113, 114, 117, 119 und 122 gebildete Funktionskette wird einerseits der Transistor 54 gesperrt und der Transistor 125 eingeschaltet. Die eine Wicklung 53 des Relais 52 ist nun stromlos, die andere Wicklung 51 ist mit dem zuvor aufgeladenen Kondensator niederohmig verbunden. Als Folge des Kondensatorentladestromes fällt das Relais wieder ab, die Kontakte 76 und 135 nehmen wieder die dargestellte Lage ein. Damit ist der aus dem geladenen Kondensator 78, den Kontakten 75, 77, der Relaisspule 69 und den Kontakten 134, 135 gebildete Anzugsstromkreis des Hilfsrelais 68 geschlossen. Das Relais zieht an, der Kontakt 67 wird geschlossen. Über den Widerstand 71 geht nun das Relais in Selbsthaltung. Gleichzeitig wird das Magnetventil 7 mit Spannung versorgt, die Brennstoffzufuhr zum Brenner wird freigegeben.
Der Brennstoff wird durch einen nicht dargestellten Zünder entzündet, und die Flammen werden vom Fühler 19 gefühlt. Das Potential am Ausgang 20 des Flammenwächters 17 ändert sich in Null Volt, so daß über die Diode 101 die weitere Entladung des Kondensators 98 gestoppt beziehungsweise rückgängig gemacht wird. Am Schaltzustand der Transistoren ändert sich dabei nichts. Dieser Zustand bleibt erhalten bis entweder der Wärmeanforderungsschalter 13 wieder öffnet oder die Flamme erlischt. In diesem Fall wird der Ausgang 20 des Flammenwächters wieder spannungsführend, und das Zeitglied 25 startet erneut. Ändert sich dieser Zustand vor Ablauf des Zeitgliedes 25 nicht, so wird der Transistor 29 gesperrt. Über die Transistoren 54, 109 und 110 und die Widerstände 113, 114, 117 und 59 wird nun die Wicklung 53 an Betriebsspannung gelegt. Das Relais 52 zieht an und öffnet die Kontakte 134, 135. Die Stromzufuhr zur Relaisspule 69 wird damit unterbrochen, und der Kontakt 67 öffnet. Damit wird auch die Ventilspule 8 stromlos, womit die Brennstoffzufuhr ebenfalls unterbrochen wird. In diesem Zustand befindet sich der Feuerungsautomat als Folge einer Störabschaltung. Da die Basis des Transistors 41 nicht angesteuert wird, kann der Kondensator 48 nicht geladen werden, was für einen erneuten Anlauf erforderlich wäre. Auch durch Netzspannungsausfall ändert sich dieser Zustand nicht.

Zur Behebung der Störungsabschaltung ist eine Entstörtaste 126 vorgesehen, die einen Umschaltkontakt betätigt, mittels dessen ein vorher über einen Widerstand 129 geladener Kondensator 131 an die Rücksetzwicklung 51 des Relais 52 geschaltet werden kann. Unabhängig hiervon ist in dem Ausführungsbeispiel gemäß Figur 2 eine Störentriegelung auch durch einmaliges Öffnen und Wiederschließen des Wärmeanforderungsschalters 90 vorgesehen.

In gleicher Weise kann jedoch auch eine Lösung gewählt werden, bei der eine Störentriegelung nur durch Betätigen der Entstörtaste möglich ist. Dies ist im Ausführungsbeispiel nach Figur 3 der Fall.

Die Unterschiede zwischen den Beispielen gemäß den Figuren 2 und 3 bestehen darin, daß der Umschaltkontakt 76 des Relais in Figur 3 entfällt und durch einen Kurzschluß ersetzt ist und statt dessen wieder der Kontakt 66 des bistabilen Relais im Zuge der Leitung 56 vorhanden ist, wobei bei geöffnetem Kontakt 66 der Widerstand 63 in der Basiszuleitung des Transistors 41 stromlos wird. Voraussetzung für den Wegfall des Kontaktes 76 ist, daß der Widerstand 80 einerseits so groß gewählt werden kann, daß das Relais 68 über den Widerstand 80 nicht anziehen kann, andererseits der Widerstandswert aber so klein ist, daß während der Zeit des Zeitgliedes 39 der Kondensator 78 ausreichend schnell aufgeladen wird.

Im Ausführungsbeispiel nach Figur 4 ist, ausgehend von der Schaltung gemäß Figur 3, dargestellt, wie weiterhin statt des Kontaktes 66 ein Rückmeldepfad 137 vom Störmeldekontakt 133 zur Ansteuerung des Wärmeanforderungsschalters 13 vorgesehen ist. Die Wirkungsweise ist wie folgt. Im Ruhezustand, das heißt ohne Wärmeanforderung und ohne Störabschaltung ist der Rückmeldepfad 137 stromlos und daher ohne Einfluß, da die Reihenschaltung aus der Störmeldelampe 136, dem Widerstand 132 und der Leitung 137 der spannungslosen Basis-Emitter-Strecke des Transistors 13 parallel geschaltet ist. Bei Wärmeanforderung durch Betätigung des Schalters 90 leuchtet die Störmeldelampe auf, für den weiteren Ablauf ist dies jedoch ohne Bedeutung. Da im Falle einer Störabschaltung die Kontakte 133, 135 geschlossen werden und damit über die Leitung 137 der Wärmeanforderungsschalter 90 überbrückt wird, ist eine Entriegelung durch zwischenzeitliches Unterbrechen der Wärmeanforderung wie im Beispiel gemäß Figur 2 nicht möglich. Das gleiche Ergebnis kann auch mittels einer nicht dargestellten Logikschaltung erzielt werden, die vom Störmeldekontakt 133 angesteuert wird und bei Betätigung des Kontaktes 133 die Ansteuerung des Transistors 41 unterbricht.

Eine weitere Ausgestaltung der Erfindung ist in Figur 5 dargestellt. Dabei wird von dem Ausführungsbeispiel gemäß Figur 4 ausgegangen. Das aus dem Widerstand 103 und dem Kondensator 102 gebildete Zeitglied 39 sowie der Transistor 104 und der Widerstand 106 sind entfallen. Weiterhin entfallen sind die Verbindungsleitung 137 und die Störmeldediode 136 mit dem Vorwiderstand 32. Statt dessen wurde ein Komparator 155 eingefügt, dessen Ausgang über eine Leitung 156 mit dem der Basis 37 des Transistors 35 abgewandten Anschluß des Widerstandes 38 verbunden ist. Der nicht invertierende Eingang 157 des Komparators ist mit der Verzweigung 74 verbunden, der invertierende Eingang 158 mit einer Verzweigung 159. Die Verzweigung 159 stellt den Abgriff eines aus den Widerständen 153 und 154 gebildeten Spannungsteilers dar, der zwischen die Leitung 10 und Masse 11 geschaltet ist. Das dem Verzweigungspunkt 74 abgewandte Ende der Relaisspule 69 ist über die Kollektor-Emitter-Strecke eines Transistors 150 mit Masse 11 verbunden. Zwischen die Basis des Transistors 150 und die Leitung 10 ist ein weiterer Spannungsteiler geschaltet, bestehend aus den Widerständen 151 und 152. Der Abgriff 160 dieses Spannungsteilers ist mit dem ersten Kontakt 133 des bistabilen Relais 52 verbunden. Der zweite Kontakt 134 ist mit der Spule 8 des Magnetventils verbunden. Die Wurzel 135 des Umschaltkontaktes 133/134 liegt unverändert an Masse 11.

### Die Wirkungsweise der Schaltung ist wie folgt:

Zunächst wird angenommen, daß keine Wärmeanforderung vorliegt, der Schalter 90 daher offen und das Magnetventil 7 geöffnet ist. Der Umschaltkontakt 133/134 steht in der in Figur 5 dargestellten Stellung. Das Relais 68 ist abgefallen, so daß der Kontakt 67 ebenfalls geöffnet ist. Über den Spannungsteiler, bestehend aus den Widerständen 151 und 152, wird die Basis des Transistors 150 angesteuert, der leitend ist. Vom Ausgang der Flammenüberwachungsschaltung fließt über den Widerstand 80 ein Strom zum Verzweigungspunkt 74, der über die Relaisspule 69 und den Transistor 150 nach Masse 11 abgeleitet wird. Der Kondensator 78 kann daher nur auf eine sehr kleine Spannung aufgeladen werden. Über den Widerstand 71, die Magnetventilspule 8 und den Kontakt 134/135 ist ein zweiter Strompfad dem Kondensator 78 parallelgeschaltet, der diesen Effekt unterstützt. Der aus den Widerständen 153 und 154 gebildete Spannungsteiler ist so bemessen, daß die Spannung am Abgriff 159 größer ist als die am Verzweigungspunkt 74. Das Ausgangssignal des Komparators 155 ist demnach Null Volt. Wie in dem in Figur 4 dargestellten Ausführungsbeispiel wird somit über den Widerstand 38 die Basis des Transistors angesteuert. Mit dem Einschalten des Wärmeanforderungsschalters 90 ergibt sich nun die gleiche Abfolge, wie im Beispiel nach Figur 4 dargestellt. Mit dem Anziehen des Relais 62 wird nun der Kontakt 133 mit Masse 11 verbunden, so daß die Basis des Transistors 150 spannungslos wird. Der Transistor wird nichtleitend. Parallel hierzu wird durch das Öffnen des Kontaktes 134 auch die Magnetventilspule 8 stromlos, so daß nun der Kondensator 78 über den Widerstand 80 entsprechend der aus dem Widerstand 80 und dem Kondensator 78 gebildeten Zeitkonstante geladen wird. Sobald die Spannung am Kondensator 78 den am Abgriff des Spannungsteilers 153/154 vorhandenen Wert überschreitet, ändert sich das Ausgangssignal des Komparators 155 auf der Leitung 156. Der Transistor 35 wird gesperrt. Für das Wiederausschalten des Komparators kann eine andere Schwelle als für das Einschalten gelten. Der nun herrschende Zustand entspricht dem in dem Beispiel nach Figur 4 herrschenden Zustand, der sich nach Ablauf des Zeitgliedes 39 einstellt. Der weitere Ablauf, insbesondere das Wiederabfallen des Relais 52 und das Anziehen des Hilfsrelais 68, erfolgt analog dem bereits beschriebenen Ablauf. Da der Transistor 150 wieder einschalten muß, erfolgt somit bei jedem Startvorgang eine Funktionsprüfung.

## Patentansprüche

1. Feuerungsautomat mit einem im Zuge einer Speiseleitung für einen Magneten (8) eines Brennstoffventils (7) liegenden Schalter (67), einem Eingang (13, 14) für ein Wärmeanforderungssignal, einer Flammenüberwachungsschaltung (17), einem ersten Zeitglied (25) für die Sicherheitszeit und einem bistabilen Relais (52) mit zwei Wicklungen (51, 53) und einem Hilfsrelais (68), die beide wenigstens einen Kontakt aufweisen, wobei ein Anzugsstrompfad für das Hilfsrelais vorgesehen ist, und wobei das bistabile Relais bei einer Störung den einen der bistabilen Zustände einnimmt und die Wärmequelle abschaltet, dadurch gekennzeichnet, daß der Schalter als Kontakt (67) des Hilfsrelais (68) ausgebildet ist, der Anzugsstrompfad einen ersten Kondensator (78) enthält, das Hilfsrelais (68) einen Selbsthaltepfad aufweist und das bistabile Relais (52) einen ersten Kontakt (76) im Anzugspfad des Hilfsrelais und einen zweiten in geöffnetem Zustand einen Störzustand bewirkenden Kontakt (66) im Selbsthaltepfad des Hilfsrelais (68) aufweist und daß in den Zuleitungen zu den Wicklungen (51, 53) des bistabilen Relais ein erster (54) und ein zweiter Betätigungsschalter (46, 125) angeordnet sind, wobei der erste Betätigungsschalter (54) von einem zweiten Zeitglied (39) kurzzeitig beim Erscheinen eines Signals am Wärmeanforderungseingang (13) betätigt ist, so daß die eine Wicklung (53) des bistabilen Relais (52) an Betriebsspannung gelegt ist und das bistabile Relais (52) in die dem Störzustand entsprechende Lage geht, und daß der zweite Betätigungsschalter (46, 125) einen zuvor geladenen zweiten Kondensator (48) nach Ablauf der Zeit des zweiten Zeitgliedes (39) an die andere Wicklung (51) des bistabilen Relais (52) legt zum Umstellen des bistabilen Relais in den Freigabezustand.

2. Feuerungsautomat nach Anspruch 1, dadurch gekennzeichnet, daß beide Kontakte des bistabilen Relais (52) zu einem Kontakt (134, 135) zusammengefaßt sind, der unmittelbar in Serie mit der Spule (69) des Hilfsrelais (68) liegt.

3. Feuerungsautomat nach Anspruch 1, dadurch gekennzeichnet, daß der erste Kontakt (76) als Umschaltkontakt ausgebildet ist, dessen einen Kontaktanschluß (79) mit dem Ausgang der Flammenüberwachungsschaltung (17) verbunden ist und dessen Wurzel (77) an dem ersten Kondensator (78) liegt, der aus dieser bei Nichtvorhandensein einer Flamme ladbar ist und daß der andere Kontakt (75) mit der Wicklung (69) des Hilfsrelais (68) verbunden ist.

4. Feuerungsautomat nach Anspruch 2, dadurch gekennzeichnet, daß der erste Kondensator (78) sowohl unmittelbar mit der Spule (69) des Hilfsrelais (68) als auch mit dem Ausgang der Flammenüberwachungsschaltung (17) verbunden ist, daß er aus dieser bei Nichtvorhandensein einer Flamme und geöffnetem Kontakt (134, 135) ladbar ist und daß eine Einrichtung zur Begrenzung des Ladestromes (80) vorhanden ist.

5. Feuerungsautomat nach einem der Ansprüche 1 bis 4, dadurch gekennzeichnet, daß ein Ladekreis (41, 43) zur Speisung des zweiten Kondensators (48) und eine Einrichtung (44) zur Begrenzung des Ladestromes vorhanden sind.

6. Feuerungsautomat nach Anspruch 4, dadurch gekennzeichnet, daß der erste (54) und der zweite Betätigungsschalter (46, 125) von einem Komparator (155 betätigbar sind, der zwei Eingänge (157, 158) aufweist, von denen dem einen (158) eine Referenzspannung und dem anderen (157) die Spannung des ersten Kondensators (78) zugeführt wird, daß beim Erscheinen eines Signals am Wärmeanforderungseingang (13) die eine Wicklung (53) des bistabilen Relais (52) in Abhängigkeit vom Ausgangssignal des Komparators (155) an Betriebsspannung gelegt ist und das bistabile Relais in die dem Störzustand entsprechende Lage geht, und daß der zweite Betätigungssschalter (46, 125) den zuvor geladenen zweiten Kondensator (48) an die andere Wicklung (51) des bistabilen Relais (52) legt, wenn der Komparator (155) über den ersten Betätigungsschalter (54) die eine Wicklung (53) wieder von der Betriebsspannung trennt.

## Claims

1. An automatic furnace controller comprising a switch (67), which is included in a line for feeding a solenoid (8) of a fuel valve (7), an input (13, 14) for a heat demand signal, flame-monitoring circuit (17), a first timer (25) for the safety time, a bistable relay (52) having two winddings (51, 53) and a pilot relay (68), each of which relays comprises at least one contact, wherein an operating current path for the pilot relay is provided and the bistable relay assumes one of the bistable states and turns off the heat source in case of a fault, the switch consists of a contact (67) of the pilot relay (68), the operating current path comprises a first capacitor (78), the pilot relay (68) has a self-holding path, the bistable relay (52) has a first contact (76) in the operating path of the pilot relay and a second contact (66) which is included in the self-holding path of the pilot relay (68) and in an open state establishes a fault-induced condition, first (54) and second (46, 125) switches are included in the lines leading to the windings (51, 53) of the bistable relay, the first of said switches (54) is operated for a short time by a second timer (39) in response to the appearance of a signal at the heat demand input (13) so that the supply voltage is then applied to one winding (53) of the bistable relay (52) and the bistable relay (52) assumes the position corresponding the fault-induced condition, and after the time of the second timer (39) has expired the second of said switches (46, 125) connects a previously charged capacitor (48) to the other winding (51) of the bistable relay (52) to shift the bistable relay to its enabling state.

2. An automatic furnace controller according to claim 1, characterized in that the contacts of the bistable relay (52) are combined in a contact (134, 135), which is directly connected in series with the coil (69) of the pilot relay (68).

3. An automatic furnace controller according to claim 1, characterized in that the first contact (76) consists of a change-over contact, which has one contact terminal (79) that is connected to the output of the flame-monitoring circuit (17) and has a common terminal (77), which is connected to the first capacitor, which is adapted to be charged by the flame-monitoring circuit (17) in the absence of a flame, and the other contact (75) is connected to the winding (69) of the pilot relay (68).

4. An automatic furnace controller according to claim 2, characterized in that the first capacitor (78) is directly connected to the coil (69) of the pilot relay (68) and is also connected to the output of the flame-monitoring circuit (17) and can be charged from said flame-monitoring circuit (17) when a flame is absent and when the contact (134, 135) is open, and that means are provided for (80) are provided for limiting the charging current.

5. An automatic furnace controller according to any of claims 1 to 4, characterized in that a charging circuit (41, 43) for feeding the second capacitor (48) and means (44) for limiting the charging current are provided.

6. An automatic furnace controller according to claim 4, characterized in that the first (54) and second (46, 125) of said switches arc operable by a comparator (155), which has two inputs (157, 158), a reference voltage is applied to one (158) of said inputs, the voltage across the first capacitor (78) is applied to the other (157) of said inputs. The appearance of a signal at the heat demand input (13) causes the supply voltage to be applied to one winding (53) of the bistable relay (52) in dependence on the output signal of the comparator (155) and causes the bistable relay to assume the position indicating a fault, and the second of said switches (46, 125) connects the previously charged second capacitor (48) to the other winding (51) of the bistable relay (52) when the comparator (155) operates the first of said switches (54) to remove the supply voltage from said one winding (53).

## Revendications

1. Actionneur de foyer avec un contact (67) disposé sur la ligne d'alimentation d'un aimant (8) actionnant une valve de combustible (7), une entrée (13, 14) pour un signal d'appel de chaleur, un circuit de contrôle de flammes (17), un premier organe temporisateur (25) déterminant le délai de sécurité, et un relais bistable (52) avec deux bobines (51, 53) et un relais auxiliaire (68), qui tous les deux présentent au moins un contact, une voie de courant d'armement pour le relais auxiliaire étant prévue et le relais bistable passant, en cas de panne, dans l'un des états bistables pour arrêter la source de chaleur, caractérisé par le fait que le contact est un contact (67) du relais auxiliaire (68), la voie de courant d'armement comprend un premier condensateur (78), le relais auxiliaire (68) comporte une voie d'automaintien, et le relais bistable (52), un premier contact (76) dans la voie d'armement du relais auxiliaire et un deuxième contact (66) dans la voie d'automaintien dudit relais auxiliaire (68) qui, à l'état ouvert, provoque un état de panne, et que les câbles alimentant les bobines (51, 53) du relais bistable comportent un premier (54) et un deuxième organes de commande (46, 125) dont le premier (54) est actionné à bref échéance par un deuxième organe temporisateur (39) au moment de l'arrivée d'un signal d'appel de chaleur à l'entrée (13) de sorte que l'une (53) des bobines du relais bistable (52) se trouve sous tension de service, et que le relais bistable (52) passe dans la position correspondant à l'état perturbé, et que le deuxième organe de commande (46, 125) relie un deuxième condensateur (48) chargé auparavant, après écoulement du temps d'action du deuxième organe temporisateur (39), à l'autre bobine (51) du relais bistable (52) pour faire passer le relais bistable à l'état de déblocage.

2. Actionneur de foyer suivant la revendication 1, caractérisé par le fait que les deux contacts du relais bistable (52) sont réunis en un seul contact (134, 135) directement en série avec la bobine (69) du relais auxiliaire (68).

3. Actionneur de foyer suivant la revendication 1, caractérisé par le fait que le premier contact (76) est un contact inverseur dont un point de contact (79) est relié à la sortie du circuit de contrôle de flammes (17) et dont le socle (77) est relié au premier condensateur (78) qui peut être chargé à partir de ce circuit quand il n'y a pas de flamme, et que l'autre contact (75) est relié à la bobine (69) du relais auxiliaire (68).

4. Actionneur de foyer suivant la revendication 2, caractérisé par le fait que le premier condensateur (78) est relié directement aussi bien à la bobine (69) du relais auxiliaire (68) qu'à la sortie du circuit de contrôle de flammes (17) et qu'il peut être chargé à partir de ce circuit quand il n'y a pas de flamme et que le contact (134, 135) est ouvert, et qu'il est prévu un dispositif pour limiter le courant de charge (80).

5. Actionneur de foyer suivant l'une des revendications 1 à 4, caractérisé par le fait qu'il existe un circuit de charge (41, 43) pour l'alimentation du deuxième condensateur (48), et un dispositif (44) pour la limitation du courant de charge.

6. Actionneur de foyer suivant la revendication 4, caractérisé par le fait que le premier (54) et le deuxième contact (46, 125) peuvent être actionnés par un comparateur (155) qui présente deux entrées (157, 158) dont l'une (158) est alimentée en une tension de référence, et l'autre (157), en la tension du premier condensateur (78), et qu'en cas d'apparition d'un signal à l'entrée d'appel de chaleur (13), la bobine (53) du relais bistable (52) est mise à la tension de service, en fonction du signal de sortie du comparateur (155), et le relais bistable passe dans la position correspondant à l'état perturbé, et que le deuxième contact (46, 125) connecte le deuxième condensateur (48), chargé auparavant, à l'autre bobine (51) du relais bistable (52) si le comparateur (155) coupe la bobine (53) de la tension de service par l' intermédiaire du premier contact (54).
